# DEMANDE DE BREVET EUROPEEN

(11) **EP 1 669 816 A1**
(43) Date de publication de la demande: **14.06.2006**
(21) Numéro de dépôt: 04405761.0
(22) Date de dépôt: 08.12.2004
(51) Int. Cl.: G04B 37/04

(54) **Montre de plongée**

(71) Demandeur: Eterna SA, 2540 Grenchen (CH)
(72) Inventeur: Seyr, Ernst F., 2544 Bettlach (CH); Lauber, Stéphane, 2720 Tramelan (CH)
(74) Mandataire: GLN

(57) **Abrégé**

L'invention concerne une montre de plongée comportant :
- une boîte (10) renfermant un mouvement horloger associé à des moyens d'affichage du temps (15, 16) et à une couronne de commande (18), ladite boîte étant formée d'une carrure (11), d'un fond (12) et d'une lunette tournante (13), et
- un cadre (22) sur lequel ladite boîte est montée articulée et conformé de manière à définir un logement dans lequel la boîte peut être rabattue pour occuper une position interdisant la rotation de sa lunette et dont elle peut être extraite afin de permettre sa rotation.

## Description

La présente invention se rapporte au domaine de l'horlogerie. Elle concerne, plus particulièrement, une montre de plongée.

Ce type de produit est, de manière bien connue, équipé d'une lunette tournante qui porte des graduations correspondant généralement à soixante minutes. Elle est initialement réglée par le plongeur sur une durée qui lui permettra d'avoir, en permanence, en relation avec la position de l'aiguille des minutes de la pièce, une indication du temps qu'il a passé sous l'eau ou du temps dont il dispose encore avant de refaire surface.

Il est aisé de comprendre que, tout au cours de la plongée, cette lunette doit impérativement rester immobile, malgré les diverses agressions qu'elle peut subir, faute de quoi le plongeur risque de se trouver en grave danger.

La présente invention a pour but de fournir une montre de plongée qui, tout en restant esthétique, est dotée de moyens qui empêchent de façon fiable toute rotation intempestive de sa lunette.

De façon plus précise, l'invention concerne une montre de plongée caractérisée en ce qu'elle comporte :
- une boîte renfermant un mouvement horloger associé à des moyens d'affichage du temps et à une couronne de commande, ladite boîte étant formée d'une carrure, d'un fond et d'une lunette tournante, et
- un cadre sur lequel la boîte est montée articulée et conformé de manière à définir un logement dans lequel elle peut être rabattue pour occuper une position interdisant la rotation de sa lunette et dont elle peut être extraite afin de permettre sa rotation.

De manière avantageuse, la montre selon l'invention comporte des moyens pour assurer le verrouillage de la boîte dans au cadre, qui comportent :
- un organe d'accrochage solidaire du cadre,
- une bascule solidaire de la boîte et capable d'occuper une première position pour laquelle elle est solidaire de cet organe et une deuxième position pour laquelle elle en est détachée, et
- un bouton poussoir solidaire du cadre et destiné à la commande de la bascule.

D'autres caractéristiques ressortiront de la description qui va suivre, faite en regard du dessin annexé dans lequel :
- les figures 1 et 2 sont des vues en perspective de la montre selon l'invention, respectivement en position verrouillée et en position libérée, et
- la figure 3 montre les détails de réalisation de sa bascule de verrouillage.

Les figures représentent en 10 une boîte de montre ronde formée d'une carrure 11, d'un fond 12 fixé à la carrure par des vis (non visibles au dessin) et d'une lunette tournante 13 entourant une glace 14 et couplée de manière classique à la carrure. La boîte renferme un mouvement affichant le temps courant sur un cadran 15 à l'aide d'aiguilles 16, tandis que la lunette 13 est associée à un anneau 17 concentrique au cadran et portant soixante graduations, régulièrement réparties, correspondant aux soixante minutes de l'heure.

On notera que la couronne étanche 18 servant à la commande du mouvement est disposée à la position 12 heures du cadran.

On remarquera aussi que la lunette tournante 13 possède un diamètre extérieur notablement plus grand que celui de la carrure 11 et offre ainsi, dans sa portion périphérique 19, soixante cavités 20 régulièrement réparties, dont l'utilité apparaîtra plus loin.

La boîte 10 est montée articulée, à la position 6 heures du cadran, par une charnière 21, sur un cadre 22 dont le contour externe épouse celui de la lunette 13 sur ses flancs correspondant aux positions 3 et 9 heures. Ce cadre se prolonge, aux positions 6 et 12 heures, par des portions 23 qui vont en se rétrècissant et constituent des moyens d'attache pour les brins 24 du bracelet de la montre.

L'intérieur du cadre 22 est conformé et dimensionné de manière à accueillir la couronne 18, la carrure 11 et le fond 12, mais à ne pas laisser pénétrer la lunette 13 qui peut ainsi venir se poser sur ses bras 25 adjacents aux positions 3 et 9 heures. L'un de ces bras, au moins, est doté, vers le haut, d'une goupille 26 destinée à prendre place dans l'une des soixante cavités 20 de la lunette tournante 13 afin de l'immobiliser lorsqu'elle est rabattue sur lui.

Comme le montrent les figures 1 et 2, les bras 25 sont avantageusement ajourés de manière à alléger la montre et à renforcer son esthétique par contraste entre la couleur des bras et celle de la carrure 11.

En se référant plus particulièrement à la figure 3, on voit que la carrure 11 est munie, à 12 heures, d'une bascule 27 capable de se déplacer dans le plan de la montre à l'intérieur d'un dégagement ménagé dans le fond 12. Cette bascule est constituée d'une plaquette 28 dont une extrémité comporte une ouverture oblongue 29 dans laquelle prend place une vis 30 assurant sa fixation à la carrure 11 tout en l'autorisant à se déplacer. La plaquette 28 peut ainsi occuper une première position, représentée au dessin, pour laquelle son autre extrémité 31 affleure la face externe de la carrure et une deuxième position, non représentée, pour laquelle l'extrémité 31 est enfoncée dans la carrure. Un ressort, non visible au dessin, a pour rôle de pousser la plaquette 28 vers sa première position.

La plaquette 28 possède une encoche 32 dont le rôle va maintenant apparaître.

Si l'on revient aux figures 1 et 2, on remarque que l'un des bras 25 comporte aussi, à son extrémité opposée à la charnière 21, un bouton poussoir 33 destiné à coopérer avec l'extrémité 31 de la plaquette 28 de manière à la contrecarrer l'action du ressort en la poussant vers sa deuxième position.

La figure 2 fait apparaître que le cadre 22 possède, à 12 heures, une goupille 34, en forme de champignon, destinée à prendre place dans l'encoche 32 de la plaquette 28.

Lorsque la plaquette 28 occupe sa première position, la tête du champignon 34 est emprisonnée dans l'encoche 32, rendant ainsi impossible le désaccouplement du cadre 22 (auquel appartient la goupille 34) et de la carrure 11 (à laquelle appartient la plaquette 28). Il n'est pas alors possible de tourner la lunette 13 car elle est immobilisée par la goupille 26 implantée dans l'une de ses cavités 20.

Lorsque, au contraire, la plaquette 28 occupe sa deuxième position, la tête du champignon 34 est libérée de l'encoche 32, rendant ainsi possible le désaccouplement du cadre 22 et de la carrure 11. La boîte peut alors être extraite du cadre 22, ce qui rend possible la rotation de la lunette.

Ainsi est proposée une montre de plongée dont la boîte 10 est, en utilisation courante, emprisonnée de manière verrouillée dans son cadre 22, de telle sorte que sa lunette tournante 13, préalablement réglée par le plongeur, ne peut, en aucun cas, être actionnée. Le bouton poussoir 33 permet de libérer la boîte et de la faire basculer pour l'extraire du cadre afin, si nécessaire, de faire tourner la lunette afin d'afficher le temps de plongée désiré.

## Revendications

1. Montre de plongée **caractérisée en ce qu'**elle comporte :
- une boîte (10) renfermant un mouvement horloger associé à des moyens d'affichage du temps (15, 16) et à une couronne de commande (18), ladite boîte étant formée d'une carrure (11), d'un fond (12) et d'une lunette tournante (13), et
- un cadre (22) sur lequel ladite boîte est montée articulée et conformé de manière à définir un logement dans lequel la boîte peut être rabattue pour occuper une position interdisant la rotation de sa lunette et dont elle peut être extraite afin de permettre sa rotation.

2. Montre selon la revendication1, **caractérisée en ce qu'**elle comporte des moyens pour assurer le verrouillage de la boîte dans ladite position.

3. Montre selon la revendication 2, **caractérisée en ce que** lesdits moyens comportent :
- un organe d'accrochage (34) solidaire du cadre (22),
- une bascule (27) solidaire de la boîte (10) et capable d'occuper une première position pour laquelle elle est solidaire dudit organe et une deuxième position pour laquelle elle en est détachée, et
- un bouton poussoir (33) solidaire du cadre et destiné à la commande de ladite bascule.

4. Montre selon la revendication 3, **caractérisée en ce que** ladite bascule (27) est fixée à la carrure (11) et disposée à l'intérieur d'un dégagement ménagé dans le fond (12) de la boîte.

5. Montre selon l'une des revendications 1 à 4, **caractérisée en ce que** :
- la lunette tournante (13) possède un diamètre extérieur notablement plus grand que celui de la carrure (11) et offre, dans sa portion périphérique (19), une pluralité de cavités (20) régulièrement réparties ;
- l'intérieur du cadre (22) est conformé et dimensionné de manière à accueillir la carrure (11) et le fond (12), mais à ne pas laisser pénétrer la lunette (13) qui peut ainsi venir se poser sur le cadre ; et
- ledit cadre (22)) est doté d'une goupille (26) destinée à prendre place dans l'une desdites cavités (20) afin de l'immobiliser lorsqu'elle est rabattue sur lui.

6. Montre selon l'une des revendications 1 à 5, **caractérisée en ce que** la boîte (10) est montée articulée sur le cadre (22) au moyen d'une charnière (21) disposée à la position 6 heures.

7. Montre selon l'une des revendications 1 à 6, **caractérisée en ce que** la couronne de commande (18) de son mouvement est disposée à la position 12 heures.
